# DEMANDE DE BREVET EUROPEEN

(11) **EP 0 611 536 A1**
(43) Date de publication de la demande: **24.08.1994**
(21) Numéro de dépôt: 94420057.5
(22) Date de dépôt: 17.02.1994
(51) Int. Cl.: A47C 7/38

(54) **Coussin pour fauteuil, notamment fauteuil de jardin, ou similaire**

(30) Priorité: 18.02.1993 FR 9302188
(71) Demandeur: PLASTICA CONFORT, F-69220 Belleville Sur Saone (FR)
(72) Inventeur: Louis, Marie-Christine, F-69830 St Georges de Reneins (FR); Revelut, Daniel, F-69220 Charentay (FR)
(74) Mandataire: Maureau, Philippe

(57) **Abrégé**

Ce coussin comprend au moins un élément (6a) formant glissière fixé à la housse (3), dans lequel est mobile un coulisseau relié à un élément rembourré (10).

L'élément formant glissière et le coulisseau sont constitués respectivement par les glissières (6a) et par deux curseurs (6b,6c) de Fermeture à glissières (6), dite "Fermetures Eclair", les deux curseurs (6b,6c) étant fixés l'un à l'autre et disposés dans des sens opposés.

## Description

La présente invention concerne un coussin pour fauteuil, notamment pour fauteuil de jardin, ou similaire, tel que, par exemple, un matelas.

Il est agréable de disposer sur un coussin ou un matelas de ce type d'un élément rembourré permettant de surélever la tête ou les jambes, ou de caler la colonne vertébrale par exemple.

L'emploi d'un élément rembourré indépendant du matelas ou du coussin n'est pas toujours facile ni possible et le maintien de sa position sur le coussin ou le matelas n'est pas toujours aisé à réaliser, surtout lorsque, dans le cas d'un élément d'appui pour la tête sur un fauteuil, l'élément rembourré tend à tomber ou à se déplacer dès que l'utilisateur s'éloigne du dossier.

De plus, le réglage de la position de l'élément rembourré en fonction de la taille de l'utilisateur et la conservation de ce réglage ne sont pas toujours faciles à réaliser.

La présente invention vise à remédier à ces inconvénients, sans pour autant rendre beaucoup plus complexe la réalisation du coussin ou du matelas et sans affecter l'aspect visuel de celui-ci.

A cette fin, le coussin qu'elle concerne comprend au moins un élément formant glissière fixé à la housse, dans lequel est mobile un coulisseau relié à un élément rembourré.

Avantageusement, l'élément formant glissière et le coulisseau sont constitués respectivement par les glissières et par deux curseurs de fermeture à glissières dites "fermetures Eclair", les deux curseurs étant fixés l'un à l'autre et disposés dans des sens opposés de telle manière à ce que l'un réassemble les glissières séparées par l'autre lors de leur déplacement le long des glissières.

Les glissières ainsi constituées n'affectent pas le confort du coussin ou du matelas ni son aspect visuel.

Selon une forme de réalisation préférée de l'invention, la fixation des curseurs l'un à l'autre est réalisée par assemblage de leurs languettes de préhension, et la boucle ainsi constituée sert au passage d'une broche permettant le montage d'un élément rembourré sur le curseur.

Selon une forme préférée de réalisation de l'invention, la housse du coussin comprend deux fermetures à glissières parallèles et l'élément rembourré comprend une gaine pour l'engagement de la broche, elle-même en forme de baguette.

De toute façon, l'invention sera bien comprise à l'aide de la description qui suit, en référence au dessin schématique annexé représentant, à titre d'exemple non limitatif, une forme de réalisation préférée du coussin qu'elle concerne.
La figure 1 en est une vue en perspective ;
la figure 2 est une vue en perspective et à échelle agrandie d'une partie de celui-ci ; et
la figure 3 en est une vue en coupe selon la ligne III-III de la figure 2.

La figure 1 représente un coussin 2 pour fauteuil de jardin, comprenant une housse 3 délimitant deux compartiments recevant des garnitures en matière souple, afin de former une assise 4 et un dossier 5.

La housse 3 comprend, au niveau du dossier 5, deux fermetures 6 du type dit "fermetures Eclair", c'est-à-dire, ainsi que le montrent les figures 2 et 3, comprenant deux glissières 6a pouvant être réunies ou séparées au moyen de curseurs 6b ou 6c.

Il apparaît sur ces figures que chaque fermeture 6 comprend deux curseurs 6b et 6c fixés l'un à l'autre par assemblage de leurs languettes de préhension 7 au moyen d'un boulon 8. Les curseurs 6b et 6c sont disposés dans des sens opposés, de telle manière que l'un réassemble les glissières 6a séparées par l'autre lors de leur déplacement le long desdites glissières 6a.

Le coussin 2 comprend un élément rembourré 10, qui est cylindrique dans la forme de réalisation représentée au dessin, le long duquel est aménagée une gaine 11 par couture à sa housse d'une bande de tissu 12. Cette dernière comprend deux ouvertures 13 aménagées en face des fermetures 6.

Ainsi que cela est visible sur la figure 3 et se déduit de l'ensemble du dessin, une baguette 14 formant une broche peut être engagée par coulissement dans la gaine 11, puis au travers de l'une des ouvertures 13, dans la boucle constituée par l'assemblage des languettes 7 des curseurs 6b,6c d'une première fermeture 6, puis à nouveau dans la gaine 11, puis au travers de la deuxième ouverture 13 dans la boucle constituée par l'assemblage des languettes 7 des curseurs 6b,6c de la deuxième fermeture 6 et, enfin, à nouveau dans la gaine 11.

Comme le montre la figure 1, en traits mixtes, l'élément de rembourrage 10 peut être déplacé le long du dossier 5 par coulissement des curseurs 6b,6c dans les fermetures 6, l'un des curseurs d'une même paire de curseurs réunissant les glissières 6a séparées par l'autre curseur.

Ainsi, un élément de rembourrage peut être mis en place sur le coussin 2 avec possibilité de réglage de sa position le long de tout ou partie de celui-ci, les fermetures 6 pouvant, bien évidemment, s'étendre sur toute la longueur du coussin. Les frottements des curseurs 6b,6c le long des glissières 6a sont suffisants pour assurer le maintien en position de l'élément rembourré, sans toutefois gêner son déplacement le long du coussin.

Plusieurs éléments rembourrés peuvent être mis en place sur un même coussin, pour constituer, par exemple, un élément de relevage des pieds ou, sur un matelas, un élément d'appui vertébral.

Le ou les éléments rembourrés peuvent être retirés, par simple retrait de la baguette 14, les curseurs 6b,6c pouvant alors être rangés à l'une des extrémités du coussin ou entre les parties d'assise et de dossier de celui-ci, afin de ne pas être visibles ou gênants.

Grâce à l'emploi de fermetures 6 de ce type dans cette application, l'aspect visuel du coussin 2 n'est pas modifié, ce type de fermeture 6 étant généralement employé sur des coussins de ce genre pour fermer ou ouvrir les housses.

## Revendications

**1** **-** Coussin pour fauteuil, notamment fauteuil de jardin, ou similaire, caractérisé en ce qu'il comprend au moins un élément (6a) formant glissière fixé à la housse (3), dans lequel est mobile un coulisseau (6b,6c) relié à un élément rembourré (10).

**2 -** Coussin selon la revendication 1, caractérisé en ce que l'élément formant glissière et le coulisseau sont constitués respectivement par les glissières (6a) et par deux curseurs (6b,6c) de fermeture à glissières (6), dites "fermetures Eclair", les deux curseurs (6b,6c) étant fixés l'un à l'autre et disposés dans des sens opposés de telle manière que l'un réassemble les glissières (6a) séparées par l'autre lors de leur déplacement le long des glissières (6a).

**3 -** Coussin selon la revendication 2, caractérisé en ce que la fixation des curseurs (6b,6c) l'un à l'autre est réalisée par assemblage de leurs languettes de préhension (7), et la boucle ainsi constituée sert au passage d'une broche (14) permettant le montage de l'élément rembourré (10) sur le curseur (6b,6c).

**4 -** Coussin selon la revendication 3, caractérisé en ce que sa housse comprend deux fermetures à glissières (6) parallèles et en ce que l'élément rembourré (10) comprend une gaine (11) pour l'engagement de la broche, elle-même en forme de baguette (14).
